# EUROPÄISCHE PATENTSCHRIFT

(11) **EP 0 323 445 B1**
(45) Veröffentlichungstag und Bekanntmachung des Hinweises auf die Patenterteilung: **04.11.1992**
(21) Anmeldenummer: 89103353.2
(22) Anmeldetag: 20.05.1986
(51) Int. Cl.: E06B 9/15

(54) **Rolltor**
Roller door
Porte enroulable

(30) Priorität: 30.07.1985 DE 8521854 U
(43) Veröffentlichungstag der Anmeldung: 05.07.1989
(62) Teilanmeldung aus: 86106800.5
(73) Patentinhaber: Seuster, Kurt, D-58762 Altena (DE)
(72) Erfinder: Seuster, Kurt, D-58762 Altena (DE)
(74) Vertreter: Stenger, Watzke & Ring Patentanwälte

(56) Entgegenhaltungen:
- EP-A- 0 037 448
- DE-A- 3 104 048
- DE-C- 806 286
- FR-A- 1 555 175
- FR-A- 2 343 116
- FR-A- 2 381 164
- US-A- 2 042 002
- US-A- 2 513 152
- US-A- 3 430 677

## Beschreibung

Die Erfindung betrifft ein Rolltor zum Öffnen und Verschließen von Tür- oder Toröffnungen, mit einem randseitig in einem Rahmen geführten Behang aus flexiblem Material in Bahnform, wobei mit dem Behang fest verbundene Stabilisierungsprofile sich auf dem Behang senkrecht zur Laufrichtung des Behanges erstrecken und der Behang aus Segmenten besteht, die schwenkbar miteinander durch die Stabilisierungsprofile verbunden sind.

Rolltore der vorstehend beschriebenen Gattung werden einerseits dann eingesetzt, wenn es auf eine geringe Wärme- und Schalldurchlässigkeit ankommt und andererseits dann eingesetzt, wenn Transparenz des Behanges erwünscht ist. Im Unterschied zu den herkömmlichen Rolltoren mit ineinandergreifenden Profilen haben die gattungsgemäßen Rolltore nämlich keine erhöhte Wärme- und Schalldurchlässigkeit an den Scharnierstellen und können aus durchgehend transparenten Kunststoffmaterialen gefertigt werden.

Aus der US-PS 2 513 152 ist ein Rolltor mit einem Behang aus einem geeigneten flexiblem Material bekannt, der in Horizontalrichtung in Segmente unterteilt ist. Die Segmente sind mittels horizontal, d.h. senkrecht zur Laufrichtung des Behanges, sich erstreckenden Jalousiestäben verbunden, welche den Behang stabilisieren. Jeder Jalousiestab besteht aus Platten, die beidseitig des Behanges angeordnet sind und den Zwischenraum zwischen den Segmenten überbrücken, wobei gegenüberliegende Platten von Nieten miteinander verbunden sind und die zwischenliegenden Ränder aneinandergrenzender Segmente einklemmen. Die Jalousiestäbe sind mittels randseitiger Rollen in dem Rolltorrahmen geführt.

Bei dem vorbekannten Rolltor ist die Befestigung der Profile aufwendig, weil hierzu jeweils zwei Segmente des Behanges mit zwei Platten unter Zuhilfenahme einer Vielzahl von Nieten verspannt werden müssen. Damit der Behang zwischen den Platten gehalten, jedoch nicht beschädigt wird, hat das Vernieten unter genau einzuhaltenden Randbedingungen zu folgen. Bei dem vorbekannten Rolltor besteht jedoch stets die Gefahr, daß die Segmente an den Austrittsstellen aus dem Plattenzwischenraum abscheren und einreißen, insbesondere weil das Segmentmaterial beim Wickeln gegen die scharfen Plattenränder gepreßt wird. Außerdem ist der Radius des Behanges auf der Wickelwelle aufgrund der erheblichen Wandstärke der Profile besonders groß, wobei ein zufälliges Aufeinanderliegen aufgewickelter Profile erhebliche Schwankungen des aufgewickelten Behanges und Umwuchten der Wickelwelle beim Wickeln verursachen kann. Schließlich ist noch als Nachteil zu erwähnen, daß der aufgewickelte Behang im Bereich der starren Profile einen erheblichen Platzbedarf hat, weil sich die Profile nur tangential an die Wickelwelle bzw. die darunter befindlichen Lagen des Behanges anlegen.

Aus der FR-OS 2 381 164 ist ein Behang beispielsweise für ein Rolltor bekannt, der aus einem flexiblen Material in Bahnform und einem darauf einseitig befestigten Belag aus Metall besteht, wobei die Dicke des flexiblen Materials in Bahnform die Dicke des Belages mindestens um das 5-fache überschreitet. Der metallische Belag kann Fenster aufweisen, damit durch ein flexibles und transparentes Material in Bahnform hindurchgeschaut werden kann. Der metallische Belag wird jedoch durch die Fenster weder in Längs- noch in Querrichtung in einzelne Segmente getrennt.

Davon ausgehend liegt der Erfindung die **Aufgabe** zugrunde, ein Rolltor mit einem segmentierten Behang in Bahnform und damit verbundenen Stabilisierungsprofilen zu schaffen, bei dem insbesondere die Befestigung der Stabilisierungsprofile verbessert ist.

Bei der erfindungsgemäßen **Lösung** ist vorgesehen, daß die Stabilisierungsprofile Längsschlitze zum Einstecken der Ränder der Segmente des Behanges haben, daß die Längsschlitze der Stabilisierungsprofile Hinterschnitte aufweisen und daß die Ränder der Segmente die Hinterschnitte hintergreifende Verdickungen haben.

Ein nach dieser technischen Lehre ausgebildetes Rolltor hat den **Vorteil,** daß die Stabilisierungsprofile durch seitliches Aufschieben einfach an den Segmenten befestigt werden können. Weitere Bauteile sind hierfür nicht erforderlich, da die Stabilisierungsprofile seitlich von dem Rahmen des Rolltores geführt und somit in ihrer Befestigungsposition gesichert werden.

Die Montage des Rolltores ist somit äußerst zeitsparend, wobei dennoch ein Behang mit großer Querstabilität und großer Zugfestigkeit in Wickelrichtung erreicht wird.

Bei einer weiteren Ausführungsform sind die Stabilisierungsprofile formschlüssig mit komplementär geformten Verstärkungsprofilen verbunden, so daß die Stabilisierungsprofile beispielsweise durch Schweißen oder Kleben mit optimaler Festigkeit mit dem Behang verbunden werden können und dennoch die gewünschte Stabilität und Festigkeit des Behanges erreicht wird. Dabei können Stabilisierungsprofile relativ geringer Abmessungen verwendet werden. Wenn die Verstärkungsprofile in die Stabilisierungsprofile eingeschoben sind, sind die Verstärkungsprofile vor Umgebungseinflüssen geschützt. Die Verstärkungsprofile können beispielsweise aus Leichtmetall oder Stahl bestehen, so daß hohe Widerstandsmomente erreichbar sind.

Der Behang kann beispielsweise aus PVC, einem PVC-ähnlichen Kunststoff, Gummi oder einem Gewebe hergestellt werden, wobei diese Werkstoffe auch in beliebiger Kombination einsetzbar sind. Die Stabilisierungsprofile bestehen bevorzugt aus PVC, einem PVC-ähnlichen Kunststoff, Leichtmetall oder Stahl, wobei diese Werkstoffe ebenfalls allein oder in Kombination eingesetzt werden können.

Bei einer weiteren Ausführungsform sind an den Stabilisierungsprofilen flexible Tragbänder befestigt, die sich in Laufrichtung des Behanges erstrecken und ein Längen des Behanges verhindern, welches insbesondere bei tiefen Temperaturen unter dem Eigengewicht des Behanges auftreten kann. Wenn die Stabilisierungsprofile schwenkbar miteinander verbundene Hälften haben, ist es vorteilhaft, die Tragbänder an beiden schwenkbaren Hälften jedes Stabilisierungsprofiles zu befestigen und zwischen den Hälften jedes Stabiliserungsprofiles zu unterbrechen, so daß Schwenkbewegungen der Hälften nicht behindert werden.

Die Tragbänder können in besonders einfacher Weise befestigt werden, indem sie zwischen den Stabilisierungsprofilen und dem Behang festgeklemmt werden. Wenn Befestigungselemente wie Schrauben, Nieten usw. vorgesehen sind, welche durch die Stabilisierungsprofile und den Behang geführt sind, können die Tragbänder an den Befestigungselementen aufgehängt sein.

Es empfiehlt sich, die Tragbänder an der Wickelrolle festzulegen, um die Tragkraft direkt in einen gebäudefesten Punkt einzuleiten.

Besonders geeignet sind Tragbänder aus einem flexiblen, aber dehnungsarmen Material, beispielsweise aus Stahl, Kevlar oder Nylon.

Bei den erfindungsgemäßen Rolltoren ist die gestalterische Freiheit besonders groß, da der Behang und/oder die Stabilisierungsprofile und/oder die Tragbänder ganz oder teilweise aus einem durchsichtigen oder undurchsichtigen, farbigen oder klaren Werkstoff bestehen können.

Bei einer weiteren Ausgestaltung wird der erfindungsgemäße Behang mit herkömmlichen Rolltorprofilen mit endseitig ineinandergreifenden Augen verbunden, die auf derselben Wickelrolle wickelbar sind. Hierdurch kann die hohe Festigkeit eines Profil-Rolltors mit den Vorteilen eines Behanges aus flexiblem Material in Bahnform kombiniert werden, so daß beispielsweise transparente Bereiche in einem Profil-Rolltor erzeugt werden können. Vorhandene Profil-Rolltore können nachgerüstet werden, indem der erfindungsgemäße Behang angenietet oder angeschraubt bzw. einfach eingehängt wird.

Zu Feuerschutz- und/oder Schallschutzzwecken kann der erfindungsgemäße Behang auch mit Bahnen aus Stahlblech und/oder Isoliermatten verstärkt werden, wodurch besonders dichte Schutztore möglich sind. Es erweist sich als besonders vorteilhaft, mehrere Lagen des erfindungsgemäßen Behanges mit zusätzlichen Bahnen aus Stahlblech und/oder Isoliermatten zu verwenden, wodurch die Schutzwirkung gesteigert werden kann. Wenn der erfindungsgemäße Behang an den Außenseiten des Schutztores angeordnet ist, kann dieses zudem optisch gefällig gestaltet werden.

Weitere Einzelheiten und Vorteile des erfindungsgemäß ausgebildeten Rolltores ergeben sich aus der nachfolgenden Beschreibung der zugehörigen Zeichnungen, in denen bevorzugte Ausführungsformen schematisch dargestellt worden sind. In den Zeichnungen zeigen:
- Fig. 1: einen Behang mit Stabilisierungsprofilen in seinen seitlichen Führungsschienen in Ansicht;
- Fig. 2: einen Behang mit Stabilisierungsprofilen aus schwenkbaren Hälften in seinen seitlichen Führungsschienen in Ansicht;
- Fig. 3: einen Behang mit Stabilisierungsprofilen und an endseitigen Verdickungen eingehängten Segmenten entlang der Linie III-III der Fig. 4 geschnitten;
- Fig. 4: den Behang gem. Fig. 3 in teilweiser Ansicht.

Die Fig. 1 zeigt in teilweiser Ansicht ein Rolltor 1 mit einem Behang 2 aus flexiblem Material, beispielsweise aus PVC-, Kunststoff-, oder Gummi-Platten bzw. -Matten in seinen seitlichen Führungen 3, 4, die fest im Boden 5 verankert sind. Da der Behang keine Schlitze oder Spalte aufweist, ist seine Wärme- und Schalldurchlässigkeit äußerst gering. Außerdem können mit den o.g. Materialien transparente Behänge verwirklicht werden, wodurch der Lichteinfall in die angrenzenden Räumlichkeiten erhöht wird und bei gewerblicher Nutzung der betriebliche Arbeitsablauf und die betriebliche Sicherheit verbessert werden.

Da diese Vorteile bereits bei einer Stärke des Behanges 2 von 7 bis 10 mm erreicht werden, ist dieser erfindungsgemäß mit Stabilisierungsprofilen 6 fest verbunden, die sich auf dem Behang 2 senkrecht zur Laufrichtung L des Behanges 2 erstrecken. Die Stabilisierungsprofile 6 können aus Stahl, Leichtmetall, Hart-PVC oder einem anderen geeigneten Kunststoff bestehen. Vorzugsweise werden Profile mit einem hohen Flächenträgheitsmoment verwendet, wie beispielsweise U-Profile, T-Profile oder Kastenprofile. Auf diese Weise kann auch bei großen Gebäudeöffnungen eine ausreichende Windstabilität und Festigkeit des Behanges 2 erreicht werden.

Stabilisierungsprofile aus Kunststoff bzw. PVC können nach ihrer Befestigung formschlüssig mit komplementär geformten Verstärkungsprofilen aus Leichtmetall oder Stahl verbunden werden, indem diese auf die Stabilisierungsprofile aufgeschoben, bzw. bei Stabilisierungsprofilen mit Hohlform seitlich eingeschoben eingeschoben werden. Diese Verstärkungsprofile können anschließend durch Verschrauben oder eine andere der o.g. Verbindungstechniken gesichert werden.

Die Fig. 2 zeigt in teilweiser Ansicht ein weiteres Rolltor 29, dessen Behang 30 ebenfalls in seitlichen Führungen 31, 32 in der Laufrichtung L verschiebbar ist. Die Führungen 31, 32 sind im Boden 33 fest verankert. Mit dem Behang 30 sind Stabilisierungsprofile 34 fest verbunden, die in regelmäßigem Abstand voneinander angeordnet sind und Segmente 35 des Behanges 30 miteinander verbinden. Jedes Stabilisierungsprofil 34 besteht aus einer oberen Hälfte 36 und einer unteren Hälfte 37, welche Hälften schwenkbar miteinander verbunden sind.

An der Unterseite der oberen Hälfte 36 des Stabilisierungsprofiles ist eine im Querschnitt V-förmige Ausnehmung 53 ausgebildet, in die ein hakenförmig umgebogener Rand 54 an der Oberkante der unteren Hälfte 37 des Stabilisierungsprofiles 34 eingreift. Das Ende des Randes 54 ist an der Innenfalte der Ausnehmung 53 abgestützt und so gerundet, daß es in der Ausnehmung 53 eine Schwenkbewegung ausführen kann. Der Rand 54 und die obere Hälfte 36 des Stabilisierungsprofiles sind im Schwenkbereich gerundet, so daß sich ein langer Dichtspalt 55 ausbildet. An der oberen Hälfte 36 ist eine senkrechte Anschlagfläche 56 ausgebildet, an der der Rand 54 mit einer ebenfalls senkrechten Gegenfläche 57 anliegt, wenn die Hälften 36, 37 des Stabilisierungsprofiles gestreckt sind.

Die Fig. 3 und 4 schließlich zeigen einen Behang 66, dessen Segmente 67 an den Rändern Verdickungen 68 aufweisen, die Hinterschnitte 69,70 der Längsschlitze 71,72 in der oberen Hälfte 73 und der unteren Hälfte 74 des Stabilisierungsprofiles 75 hintergreifen. Die Verdickungen 68 haben im gezeigten Ausführungsbeispiel einen annähernd rechteckigen Querschnitt. Es können aber auch beispielsweise kugelförmige Verdickungen vorgesehen werden. Die Verdickungen werden beispielsweise bei einem Extrudieren der Segmente angeformt. Die Segmente können bei der Montage des Rolltores einfach mit den Verdickungen 68 seitlich in die Hälften 73,74 eingeschoben werden. **Bezugszeichenliste**
- 1: Rolltor
- 2: Behang
- 3: Führung
- 4: Führung
- 5: Boden
- 6: Stabilisierungsprofil
- 29: Rolltor
- 30: Behang
- 31: Führung
- 32: Führung
- 33: Boden
- 34: Stabilisierungsprofil
- 35: Segment
- 36: Hälfte (obere)
- 37: Hälfte (untere)
- 53: Ausnehmung
- 54: Rand
- 55: Dichtspalt
- 56: Anschlagfläche
- 57: Gegenfläche
- 58: Isolierprofil
- 59: Dichtwulst
- 60: Nut
- 61: Flachseite
- 62: Nut
- 64: Tragband
- 65: Bohrung
- 66: Behang
- 67: Segment
- 68: Verdickung
- 69: Hinterschnitt
- 70: Hinterschnitt
- 71: Längsschlitz
- 72: Längsschlitz
- 73: Hälfte (obere)
- 74: Hälfte (untere)
- 75: Stabilisierungsprofil
- L: Laufrichtung

## Patentansprüche

1. Rolltor zum Öffnen und Verschließen von Tür- oder Toröffnungen, mit einem randseitig in einem Rahmen geführten Behang (66) aus flexiblem Material in Bahnform, wobei mit dem Behang (66) fest verbundene Stabilisierungsprofile (75) sich auf dem Behang (66) senkrecht zur Laufrichtung des Behanges (66) erstrecken und der Behang (66) aus Segmenten (67) besteht, die schwenkbar miteinander durch die Stabilisierungsprofile (75) verbunden sind,
**dadurch gekennzeichnet,**
daß die Stabilisierungsprofile (75) Längsschlitze (71,72) zum Einstecken der Ränder der Segmente (67) des Behanges (66) haben, daß die Längsschlitze (71,72) der Stabilisierungsprofile (75) Hinterschnitte (69,70) aufweisen und daß die Ränder der Segmente (67) die Hinterschnitte (69,70) hintergreifende Verdickungen (68) haben.

2. Rolltor nach Anspruch 1, dadurch gekennzeichnet, daß die Stabilisierungsprofile (75) formschlüssig mit komplementär geformten Verstärkungsprofilen verbunden sind.

3. Rolltor nach Anspruch 2, dadurch gekennzeichnet, daß die Verstärkungsprofile in die Stabilisierungsprofile (75) eingeschoben sind.

4. Rolltor nach Anspruch 2, dadurch gekennzeichnet, daß die Verstärkungsprofile aus Leichtmetall oder Stahl bestehen.

5. Rolltor nach Anspruch 1, dadurch gekennzeichnet, daß der Behang (66) aus PVC und/oder einem PVC-ähnlichen Kunststoff und/oder Gummi und/oder Gewebe besteht.

6. Rolltor nach Anspruch 1, dadurch gekennzeichnet, daß die Stabilisierungsprofile (75) aus PVC und/oder einem PVC-ähnlichen Kunststoff und/oder Leichtmetall und/oder Stahl bestehen.

7. Rolltor nach Anspruch 1, dadurch gekennzeichnet, daß an den Stabilisierungsprofilen (75) flexible Tragbänder (64) befestigt sind, die sich in Laufrichtung des Behanges (66) erstrecken.

8. Rolltor nach Anspruch 7, dadurch gekennzeichnet, daß die Tragbänder (64) an beiden schwenkbaren Hälften (73,74) jedes Stabilisierungsprofiles (75) befestigt und zwischen den Hälften (73,74) jedes Stabilisierungsprofiles (75) unterbrochen sind.

9. Rolltor nach Anspruch 7, dadurch gekennzeichnet, daß die Tragbänder (64) zwischen den Stabilisierungsprofilen (75) und dem Behang (66) festgeklemmt sind.

10. Rolltor nach Anspruch 9, dadurch gekennzeichnet, daß die Tragbänder (64) an Befestigungselementen aufgehängt sind, welche durch die Stabilisierungsprofile (75) und den Behang (66) geführt sind.

11. Rolltor nach Anspruch 7, dadurch gekennzeichnet, daß die Tragbänder (64) an einer Wickelrolle festgelegt sind.

12. Rolltor nach Anspruch 7, dadurch gekennzeichnet, daß die Tragbänder (64) aus Stahl, Kevlar, Nylon oder einem anderen flexiblen aber dehnungsarmen Material bestehen.

13. Rolltor nach Anspruch 7, dadurch gekennzeichnet, daß der Behang (66) und/oder die Stabilisierungsprofile (75) und/oder die Tragbänder (64) ganz oder teilweise aus einem durchsichtigen oder undurchsichtigen, farbigen oder klaren Werkstoff bestehen.

14. Rolltor nach Anspruch 1, dadurch gekennzeichnet, daß der Behang (66) mit einem Behang verbunden ist, der aus Rolltorprofilen mit endseitig ineinandergreifenden Augen besteht, die auf derselben Wickelrolle wickelbar sind.

15. Rolltor nach Anspruch 14, dadurch gekennzeichnet, daß die untere Hälfte (74) eines Stabilisierungsprofiles (75) an der Oberseite des Behanges (66) und/oder die obere Hälfte (73) eines Stabilisierungsprofiles (75) an der Unterseite des Behanges (66) in das untere Auge und/oder das obere Auge eines angrenzenden Rolltorprofiles eingehängt ist.

16. Rolltor nach Anspruch 1, dadurch gekennzeichnet, daß der Behang (66) zu Feuerschutz- oder Schallschutzzwecken mit Bahnen aus Stahlblech und/oder Isoliermatten versehen ist.

17. Rolltor nach Anspruch 16, dadurch gekennzeichnet, daß mehrere Lagen des Behanges (66) und/oder der Bahnen aus Stahlblech und/oder der Isoliermatten verwendet werden.

## Claims

1. A roller shutter door for opening and closing door or gate openings, comprising a curtain or screen (66) of flexible material in the form of a web guided at the edges in a frame, stabilisation profiles (75) rigidly connected to the curtain (66) extending thereon perpendicularly to the direction of movement of the curtain (66), the latter consisting of segments (67) pivotally interconnected by the stabilisation profiles (75), characterised in that the stabilisation profiles (75) have slots (71, 72) for the insertion of the edges of the segments (67) of the curtain (66), in that the slots (71, 72) of the stabilisation profiles (75) have undercut portions (69, 70) and in that the edges of the segments (67) have thickened portions (68) engaging behind the undercut portions (69, 70).

2. A roller shutter door according to claim 1, characterised in that the stabilisation profiles (75) are positively connected to reinforcement profiles of complementary shape.

3. A roller shutter door according to claim 2, characterised in that the reinforcement profiles are pushed into the stabilisation profiles (75).

4. A roller shutter door according to claim 2, characterised in that the reinforcement profiles consist of light metal or steel.

5. A roller shutter door according to claim 1, characterised in that the curtain (66) consists of PVC and/or a PVC-like plastic and/or rubber and/or fabric.

6. A roller shutter door according to claim 1, characterised in that the stabilisation profiles (75) consist of PVC and/or a PVC-like plastic and/or light metal and/or steel.

7. A roller shutter door according to claim 1, characterised in that flexible support strips (64) are secured to the stabilisation profiles (75) and extend in the direction of movement of the curtain (66).

8. A roller shutter door according to claim 7, characterised in that the support strips (64) are secured to the two pivotable halves (73, 74) of each stabilisation profile (75) and are interrupted between the halves (73, 74) of each stabilisation profile (75).

9. A roller shutter door according to claim 7, characterised in that the support strips (64) are clamped fast between the stabilisation profiles (75) and the curtain (66).

10. A roller shutter door according to claim 9, characterised in that the support strips (64) are suspended from fixing elements extending through the stabilisation profiles (75) and the curtain (66).

11. A roller shutter door according to claim 7, characterised in that the support strips (64) are fixed on a winding drum.

12. A roller shutter door according to claim 7, characterised in that the support strips (67) consist of steel, Kevlar, nylon or some other flexible but low-expansion material.

13. A roller shutter door according to claim 7, characterised in that the curtain (66) and/or the stabilisation profiles (75) and/or the support strips (64) consist completely or partially of a transparent or opaque, coloured or clear material.

14. A roller shutter door according to claim 1, characterised in that the curtain (66) is connected to a curtain which consists of roller shutter door profiles having inter-engaging eyes at the end, said profiles being windable on the same drum.

15. A roller shutter door according to claim 14, characterised in that the bottom half (74) of a stabilisation profile (75) at the top of the curtain (66) and/or the top half (73) of a stabilisation profile (75) at the bottom of the curtain (66) is engaged in the bottom eye and/or the top eye of an adjoining roller shutter door profile.

16. A roller shutter door according to claim 1, characterised in that for fire protection or noise proofing purposes the curtain (66) is provided with webs of sheet steel and/or insulating mats.

17. A roller shutter door according to claim 16, characterised in that a plurality of layers of curtain (66) and/or webs of sheet steel and/or of insulating mats are used.

## Revendications

1. Porte enroulable pour l'ouverture et la fermeture de baies de portes ou de portails, avec un rideau (66) en matière souple sous forme de bande continue guidé latéralement dans un cadre, des profils de stabilisation (75) reliés fermement au rideau (66) s'étendant sur le rideau (66) perpendiculairement au sens de fonctionnement du rideau (66) et le rideau (66) se composant de segments (67) qui sont reliés entre eux de manière pivotante par les profils de stabilisation (75),
caractérisée en ce que,
les profils de stabilisation (75) ont des fentes oblongues (71, 72) pour l'introduction des bords des segments (67) du rideau (66), en ce que les fentes oblongues (71, 72) des profils de stabilisation (75) présentent des contre-dépouilles (69, 70) et en ce que les bords des segments (67) ont des épaississements (68) qui viennent en prise par derrière avec les contredépouilles (69, 70).

2. Porte enroulable selon la revendication 1, caractérisée en ce que les profils de stabilisation (75) sont reliés à engagement positif à des profils de renforcement formés de manière complémentaire.

3. Porte enroulable selon la revendication 2, caractérisée en ce que les profils de renforcement sont introduits par glissement dans les profils de stabilisation (75).

4. Porte enroulable selon la revendication 2, caractérisée en ce que les profils de renforcement se composent de métal léger ou d'acier.

5. Porte enroulable selon la revendication 1, caractérisée en ce que le rideau (66) se compose de PVC et/ou d'une matière synthétique semblable au PVC et/ou de caoutchouc et/ou de tissu.

6. Porte enroulable selon la revendication 1, caractérisée en ce que les profils de stabilisation (75) se composent de PVC et/ou d'une matière synthétique semblable au PVC et/ou de métal léger et/ou d'acier.

7. Porte enroulable selon la revendication 1, caractérisée en ce que des bretelles (64) souples sont fixées sur les profils de stabilisation (75) et qu'elles s'étendent dans le sens de fonctionnement du rideau (66).

8. Porte enroulable selon la revendication 7, caractérisée en ce que les bretelles (64) sont fixées sur les deux moitiés pivotante (73, 74) de chaque profil de stabilisation (75) et qu'elles sont interrompues entre les moitiés (73, 74) de chaque profil de stabilisation (75).

9. Porte enroulable selon la revendication 7, caractérisée en ce que les bretelles (64) sont bloquées entre les profils de stabilisation (75) et le rideau (66).

10. Porte enroulable selon la revendication 9, caractérisée en ce que les bretelles (64) sont accrochées à des éléments de fixation qui sont menés à travers les profils de stabilisation (75) et le rideau (66).

11. Porte enroulable selon la revendication 7, caractérisée en ce que les bretelles (64) sont fixées à un rouleau d'enroulement.

12. Porte enroulable selon la revendication 7, caractérisée en ce que les bretelles (64) se composent d'acier, de Kevlar, de Nylon ou d'une autre matière souple mais à extensibilité réduite.

13. Porte enroulable selon la revendication 7, caractérisée en ce que le rideau (66) et/ou les profils de stabilisation (75) et/ou les bretelles (64) se composent entièrement ou partiellement d'une matière colorée ou claire, transparente ou opaque.

14. Porte enroulable selon la revendication 1, caractérisée en ce que le rideau (66) est relié à un rideau qui se compose de profils de porte enroulable avec oeils qui coopèrent du côté de l'extrémité, qui sont enroulables sur le même rouleau d'enroulement.

15. Porte enroulable selon la revendication 14, caractérisée en ce que la moitié inférieure (74) d'un profil de stabilisation (75) à l'envers du rideau (66) et/ou la moitié supérieure (73) d'un profil de stabilisation (75) à l'envers du rideau (66) sont accrochées dans l'oeil inférieur et/ou l'oeil supérieur d'un profil de porte enroulable adjacent.

16. Porte enroulable selon la revendication 1, caractérisée en ce que le rideau (66) est muni, à des fins de protection contre le feu et le bruit, de bandes en tôle d'acier et/ou de nappes isolantes.

17. Porte enroulable selon la revendication 16, caractérisée en ce que plusieurs couches du rideau (66) et/ou des bandes en tôle d'acier et/ou des nappes isolantes sont utilisées.
